# EUROPÄISCHE PATENTSCHRIFT

(11) **EP 3 718 123 B1**
(45) Veröffentlichungstag und Bekanntmachung des Hinweises auf die Patenterteilung: **07.01.2026**
(21) Anmeldenummer: 18810986.2
(22) Anmeldetag: 26.11.2018
(51) Int. Cl.: H01H 3/24, H01H 35/24, H01H 83/10

(54) **ELEKTRISCHES SYSTEM**
ELECTRICAL SYSTEM
SYSTÈME ÉLECTRIQUE

(30) Priorität: 29.11.2017 DE 102017011040
(43) Veröffentlichungstag der Anmeldung: 07.10.2020
(73) Patentinhaber: iie GmbH & Co. KG, 83564 Soyen (DE)
(72) Erfinder: KRESS, Ekkehard, 83512 Wasserburg (DE)
(74) Vertreter: Oberhardt, Knut
(86) Internationale Anmeldenummer: PCT/EP2018/082532
(87) Internationale Veröffentlichungsnummer: WO 2019/105884

(56) Entgegenhaltungen:
- DE-A1- 2 846 173
- DE-A1- 2 852 337
- US-B2- 9 013 070

## Beschreibung

Die Erfindung betrifft ein elektrisches System nach dem Oberbegriff von Anspruch 1.

Die Schadstoffemissionen von Verbrennungsmotoren werden in den letzten Jahren immer ernster genommen. Um diese Emissionen verringern zu können wird daher im mobilen Bereich der Einsatz von Elektromotoren stark gefördert. Dabei wird davon ausgegangen, dass der Bedarf an elektrischem Strom verstärkt durch erneuerbare Energien gedeckt werden kann.

Um Verbrennungsmotoren durch Elektromotoren ersetzen zu können, sind in den meisten Fällen große Ströme und hohe Spannungen notwendig. Es wird daher eine Vielzahl von elektrischen Speicherzellen, momentan handelt es sich dabei meist um Lithium-Ionen-Ackus, in Reihe geschaltet.

Eine Anordnung, um eine Vielzahl von Stromerzeugungselementen gleichzeitig in Reihe zu schalten, ist in der DE 28 52 337 A1 beschrieben. In dieser Anordnung ist zwischen allen Elementen ein Schalter mit zwei festen Kontakten und einem beweglichen Kontakt vorgesehen. Die Bewegung der beweglichen Kontakte in ihre Schließstellung wird über eine Druckerhöhung in einem Arbeitsfluid erreicht.

Die einzelnen Zellen arbeiten üblicherweise mit einer Spannung von ca. 3,6 V. Für die Elektromotoren wird insbesondere beim Einsatz in Kraftfahrzeugen eine Spannung von mehr als 300 V benötigt, so dass mehr als einhundert solcher Zellen entsprechend verschaltet werden müssen. Bei bestimmten Fahrzeugen wird heute auch bereits mit Spannungen von ca. 700 V gearbeitet.

Die Spannung führenden Teile werden dabei gut isoliert, so dass im Normalbetrieb keine Spannung auf Nutzer übertragen werden kann. Im mobilen Bereich kann es jedoch -im Gegensatz zu einer ortsfesten Anlage - schnell zu einem Zwischenfall kommen, bei dem es zu erheblichen mechanischen Verformungen kommt. So kann z. B. bei einem Zusammenstoß nicht ausgeschlossen werden, dass elektrische Isolationen beschädigt und hohe Spannungen auf Teile übertragen werden, mit denen die Nutzer in Berührung kommen können. Dies kann zu einer schweren Schädigung oder sogar zum Tod von verunfallten Personen führen.

Bei ortsfesten elektrischen Systemen treten solche hohen Spannungen beispielsweise in Häusern auf, auf deren Dächern Photovoltaik-Anlagen installiert sind. Wenn es zu einem Brand kommt, werden die löschenden Feuerwehrleute einer großen Gefahr ausgesetzt, da bei den hohen auftretenden Spannungen die Möglichkeit eines Spannungsüberschlags über das Löschwasser auf den Menschen nicht ausgeschlossen werden kann.

Die US 9 013 070 B2 zeigt eine Vorrichtung, mit der beispielsweise eine größere Anzahl von in Reihe geschalteten Photovoltaik-Module von einander getrennt werden können, um die Gefahr, die durch hohe Spannungen entsteht, eliminieren zu können. Hierzu sind zwischen den Photovoltaik-Modulen Schalter vorgesehen, die in ihrer Ruhestellung geöffnet sind. Um die Schalter zu schließen, wird pneumatischer Druck aufgebaut, durch den jeder Schalter geschlossen wird. Es ist weiterhin ein Rauchmelder oder Temperaturfühler beschrieben, durch dessen Ansprechen der pneumatische Druck abgebaut wird, so dass sich die Schalter in ihre geöffnete Stellung bewegen.

Bei ortsfesten elektrischen Systemen treten solche hohen Spannungen beispielsweise in Häusern auf, auf deren Dächern Photovoltaik-Anlagen installiert sind. Wenn es zu einem Brand kommt, werden die löschenden Feuerwehrleute einer großen Gefahr ausgesetzt, da bei den hohen auftretenden Spannungen die Möglichkeit eines Spannungsüberschlags über das Löschwasser auf den Menschen nicht ausgeschlossen werden kann.

Der Erfindung liegt die Aufgabe zugrunde, ein elektrisch System nach dem Oberbegriff von Anspruch 1 so auszubilden, dass solche Gefahren nach einem unvorhergesehenen Ereignis sicher vermieden werden können.

Gelöst wird die Aufgabe gemäß der Erfindung durch ein elektrisches System mit den Merkmalen von Anspruch 1. Dadurch, dass zwischen in Reihe geschalteten Speicher-/Wandlerzellen im Normalbetrieb des elektrischen Systems geschlossene Trennschalter vorgesehen sind, die so ausgeführt und/oder angeordnet sind, dass sie bei Auslösung des Ereignissensors geöffnet werden, kann die hohe Spannung bei einem unvorhergesehenen Ereignis in kleinere, unschädliche Spannungen aufgeteilt werden.

So kann beispielsweise nach einem Unfall zwar eine Spannung an Teilen eines elektrisch angetrieben Fortbewegungsmittels anliegen, mit denen die verunfallten Personen oder auch eventuelle Retter in Kontakt kommen, jedoch sind diese Spannungen so niedrig, dass sie zu keinem Schaden führen können. Selbstverständlich wird durch die Erfindung auch die Brandgefahr nach einem Unfall enorm reduziert, da die Wahrscheinlichkeit von Kurzschlüssen in der Verdrahtung zwischen den Speicherzellen durch die Auftrennung des Stromkreises in von einander isolierte Segmente wesentlich geringer wird. Bei der Anwendung der Erfindung in einem elektrisch angetriebenen Fortbewegungsmittel ist der Ereignissensor vorteilhaft als Aufprallsensor ausgebildet.

Beim Brand eines Hauses, auf dessen Dach eine Photovoltaik-Anlage montiert ist, werden die Trennschalter zwischen Photovoltaikelementen, bei denen es sich um so genannte Wandlerzellen handelt, beispielsweise durch einen Rauchmelder oder einen anderen Brandmelder ausgelöst. Auch hier wird die hohe Spannung dann in kleinere ungefährliche Spannungen aufgeteilt, so dass beim Löschen keine Gefahr für die Feuerwehrleute besteht.

Die Erfindung ist unter anderem in allen elektrisch angetriebenen Fortbewegungsmitteln anwendbar. Als Fortbewegungsmittel sollen hier alle Vorrichtungen zum Befördern von Personen und/oder Gütern zu Land, auf dem Wasser und in der Luft gelten. Als "elektrisch angetrieben" sind alle Fortbewegungsmittel gemeint, die zumindest zum Teil elektrisch angetrieben werden. Hierzu gehören auch die so genannten Hybrid-Fahrzeuge, die zum Teil über einen Elektromotor und zum Teil über einen Verbrennungsmotor angetrieben werden. Der Verbraucherkreis beinhaltet hier insbesondere den Antrieb. Bei einer Photovoltaik-Anlage weist der Verbraucherkreis dagegen einen Inverter und evtl. einen Stromspeicher auf.

Als Speicher-/Wandlerzellen sollen alle Spannung speichernden und alle Spannung erzeugenden Zellen gelten. Als Speicherzellen können beispielsweise wiederaufladbare Lithium-lonen-Zellen, oder aber reine Ladungsspeicher wie z. B. Kondensatoren zum Einsatz kommen. Zu den Wandlerzellen zählen unter anderem Brennstoffzellen und Photovoltaikzellen.

Als Ereignissensor kann ein eigens für die Betätigung der Trennschalter vorgesehener Sensor genutzt werden. Insbesondere wird aber das Signal eines Ereignissensors verwendet, der sowieso vorhanden ist. Als Beispiel für ein Fortbewegungsmittel kann hier der Aufprallsensor eines vorhandenen Airbags und als Beispiel für ein Haus mit Photovoltaik-Anlage ein bereits installierter Rauchmelder genannt werden. Die Kosten für das erfindungsgemäße elektrische System lassen sich auf diese Weise reduzieren.

Weitere Einzelheiten und Vorteile der Erfindung ergeben sich aus den Unteransprüchen.

Um die genannten Vorteile erreichen zu können, muss nicht unbedingt zwischen allen Speicher-/Wandlerzellen ein Trennschalter vorgesehen werden. Je nach der Ausgangsspannung jeder einzelnen Speicher-/Wandlerzelle ist es bei den meisten bekannten Speicher-/Wandlerzellen ausreichend, dass sich die Trennschalter zwischen Gruppen von Speicher-/Wandlerzellen befinden, die so zusammengefasst sind, dass jede Gruppe eine für den Menschen nicht schädliche Spannung abgibt. Die Ausgangsspannung einer solchen Gruppe von Speicher-/Wandlerzellen sollte also möglichst 50 V nicht überschreiten.

Vorteilhaft ist zwischen den in Reihe geschalteten Speicher-/Wandlerzellen und dem Verbraucherkreis wenigstens ein zusätzlicher Trennschalter vorgesehen, der sich im Normalbetrieb des elektrischen Systems in einer geschlossenen Stellung befindet. Auf diese Weise lässt sich der Verbraucherkreis bei einem unvorhergesehenen Ereignis von den Speicher-/Wandlerzellen abtrennen. Bei dem Einsatz von zwei zusätzlichen Trennschaltern lässt sich sogar eine vollständige Trennung zwischen Verbraucherkreis und Speicher-/Wandlerzellen erreichen. Beispielsweise bei der Anwendung des erfindungsgemäßen elektrischen Systems in einem Haus mit Photovoltaik-Anlage kann auf diese Weise der Inverter des Verbraucherkreises vollständig von der Photovoltaik Anlage abgetrennt werden.

Besonders vorteilhaft ist der wenigstens eine zusätzliche Trennschalter mit einem Hauptschalter kombiniert, der sich nach Auslösen des Ereignissensors in einer Stellung befindet, in der der Verbraucherkreis mit der Masse eines elektrisch angetriebenen Fortbewegungsmittels kurzgeschlossen ist. Der kombinierte Trenn-/Hauptschalter kann also während des Normalbetriebs eines elektrisch angetriebenen Fortbewegungsmittels als Ein-Aus-Schalter und bei einem Unfall als Umschalter fungieren. Auf diese Weise lassen sich die Speicher-/Wandlerzellen dann, wenn sich das Fortbewegungsmittel in Ruhestellung befindet, vom Verbraucherkreis trennen.

Es kann auch sowohl zwischen dem Minuspol als auch zwischen dem Pluspol der in Reihe geschalteten Speicher-/Wandlerzellen und dem Verbraucherkreis je ein kombinierter Trenn-/Hauptschalter vorgesehen sein, so dass in der Ruhestellung der Verbraucherkreis komplett von den Speicher-/Wandlerzellen getrennt ist. Nach einem Unfall liegt dann der Verbraucherkreis auf beiden Seiten auf Masse. Dieser potentialfreie Zustand kann in einem Fortbewegungsmittel aber auch während der Stillstandszeiten gewünscht sein. In diesem Fall werden die kombinierten Trenn-/Hauptschalter so ausgestaltet, dass sie grundsätzlich als Umschalter wirken. Idealerweise erfolgt der Potentialabbau zur Masse nach dem Umschalten über einen Widerstand.

Bevorzugt weisen die Trennschalter einen Kontaktbolzen auf, der in einer Hülse mit wenigstens zwei Kontaktringen bewegbar ist, wobei ein Kontaktring mit dem Minuspol einer Speicher-/Wandlerzelle und der andere Kontaktring mit dem Pluspol einer anderen Speicher-/Wandlerzelle in Verbindung steht. In der normalen, geschlossenen Stellung des Trennschalters besteht folglich über den Kontaktbolzen eine elektrische Verbindung zwischen den beiden Kontaktringen. Das bedeutet, dass die beiden Speicherzellen durch den Trennschalter in Reihe geschaltet sind. Nach Auslösen des Ereignissensors wird diese Verbindung getrennt und damit die Reihenschaltung aufgehoben.

Die Betätigung der Trennschalter kann auf unterschiedliche Weise erfolgen. So kann beispielsweise an jedem Trennschalter ein Solenoid vorgesehen sein, welches von einer üblichen 12 V-Batterie gespeist wird. In diesem Fall ist ein Kraftspeicher vorgesehen, der den Trennschalter in seine geöffnete Stellung drückt. Der Trennschalter ist folglich nur dann geschlossen, wenn die Batteriespannung an dem Solenoid anliegt. Über den Ereignissensor muss dann nur die Verbindung zu der 12 V-Batterie unterbrochen werden. Danach bewegen sich alle Trennschalter in die geöffnete Stellung. Diese Ausgestaltung hat bei einem Fortbewegungsmittel den zusätzlichen Vorteil, dass bei jedem Schalten des Fortbewegungsmittels in die Ruhestellung ebenfalls eine Aufteilung der Spannung erfolgt.

Es kann bei bei einem unvorhergesehenen Ereignis, wie bei einem Zusammenstoß oder bei einem Brand, jedoch zu Situationen kommen, in denen eine starke mechanische Verformung, die Einwirkung großer Hitze oder eine hohe Beschleunigung die Auslösung des Kraftspeichers verhindert. Besonders vorteilhaft ist deshalb ein Gasgenerator vorgesehen, der über den Ereignissensor auslösbar ist, wobei die Trennschalter durch den von dem Gasgenerator erzeugten Gasdruck von der geschlossenen in die offene Stellung bringbar sind. Der Gasdruck der von solchen Gasgeneratoren erzeugt wird, ist normalerweise so hoch, dass er auch unter widrigen Umständen entsprechend wirkt und die Kontaktbolzen sicher in die offene Stellung der Trennschalter befördert. Weiterhin wirkt sich das Gas sehr positiv aus, wenn es trotz der Schnelligkeit bei der Öffnung der Trennschalter zu einem Lichtbogen kommen sollte. In diesem Fall wirkt das Gas als Funkenlöscher.

Nach der Erfindung wird der Gasdruck eines Gasgenerators zur Auslösung mehrerer Trennschalter genutzt. Zu diesem Zweck könnte an einen Gasgenerator ein Verteilersystem angeschlossen werden, welches zu mehreren Trennschaltern führt. Besonders vorteilhaft sind jedoch die Hülsen mehrerer Trennschalter zu einem Schaltrohr verbunden, wobei der Gasgenerator an einem Ende des Schaltrohrs vorgesehen ist. Auf diese Weise sind mehrere Trennschalter in der Strömungsrichtung des Gases hintereinander geschaltet und es muss keine Verteilung stattfinden, die immer mit einigen Umlenkungen und deshalb mit einem Druckabfall belastet wäre.

Bei der Hintereinanderschaltung der Trennschalter muss dafür gesorgt werden, dass die Kontaktbolzen bei der Auslösung des Gasgenerators sich nicht jeweils bis zu den Kontaktringen des nächsten Trennschalters bewegen und dadurch zwar eine Verbindung öffnen aber eine andere wieder schließen. Das Schaltrohr weist deshalb vorteilhaft zwischen den Trennschaltern Einkerbungen auf. Als Einkerbung ist hier jede Verkleinerung des Innendurchmessers des Schaltrohrs zu verstehen, egal ob sie beispielsweise durch eine Sicke oder aber durch Stege zustande kommt.

Die Kraft, die durch den Gasdruck auf jeden der Kontaktbolzen wirkt, soll in etwa gleich groß sein. Besonders vorteilhaft weisen deshalb die Kontaktbolzen durchgehende Gasdurchtrittsöffnungen konzentrisch oder parallel zu ihrer Mittellängsachse auf, wobei der Querschnitt der Gasdurchtrittsöffnungen bei einem Kontaktbolzen mit größerem Abstand von dem Gasgenerator kleiner als bei einem Kontaktbolzen mit geringerem Abstand zu dem Gasgenerator ist. Das bedeutet, dass die Stirnfläche der Kontaktbolzen, auf die der Gasdruck einwirkt, mit zunehmendem Abstand der Kontaktbolzen von dem Gasgenerator größer wird. Bei entsprechender Auslegung der Gasdurchtrittsöffnungen bleibt also die Kraft die auf jeden Kontaktbolzen wirkt in etwa gleich, da zwar der Gasdruck mit zunehmendem Abstand vom Gasgenerator immer geringer, die Fläche, auf die der Gasdruck wirkt, aber immer größer wird.

Bei einem besonders bevorzugten Ausführungsbeispiel der Erfindung in einem elektrisch angetriebenen Fortbewegungsmittel ist ein Gasgenerator vorgesehen, der mit zwei Schaltrohren verbunden ist. In jedem Schaltrohr ist eine Vielzahl von Kontaktbolzen vorgesehen und die Schaltrohre sind mit je einem Hauptschalter an dem dem Gasgenerator gegenüberliegenden Ende versehen. Jeder Hauptschalter weist einen Kontaktbolzen und drei Kontaktringe des Schaltrohrs auf, wobei einer der Kontaktringe mit dem Minuspol bzw. mit dem Pluspol einer in Reihe geschalteten Speicher-/Wandlerzelle, der zweite der Kontaktringe mit dem Minuspol bzw. dem Pluspol des Verbraucherkreises und der dritte der Kontaktring jeweils mit der Masse des Fortbewegungsmittels verbunden sind. Bei diesem Ausführungsbeispiel ist ein Optimum zwischen der Sicherheit von Nutzern oder Helfern bei einem Unfall eines elektrisch angetriebenen Fortbewegungsmittels und den Kosten erreicht, die durch diese zusätzliche Sicherheitseinrichtung anfallen.

Weitere Einzelheiten und Vorteile der Erfindung ergeben sich aus der Beschreibung eines Ausführungsbeispiels, das anhand der Zeichnung eingehend erläutert wird.

Es zeigt:
- Fig. 1: eine schematische Darstellung einer erfindungsgemäßen Schaltungsanordnung in einem elektrisch betriebenen Kraftfahrzeug während der Fahrt,
- Fig. 2: die Schaltungsanordnung aus Fig. 1 nach einem Unfall,
- Fig. 3: eine schematische Schnittansicht eines Trennschalters zur Verbindung von in Reihe geschalteten Speicherzellen,
- Fig. 4: ein Trennschalter wie in Fig. 3 nach der Auslösung bei einem Unfall in seiner Offen-Stellung,
- Fig. 5: eine schematische Schnittansicht eines Hauptschalters zur Verbindung eines Verbrauchskreises mit einem Verbund von in Reihe geschalteten Speicherzellen in Geschlossen-Stellung und
- Fig. 6: der Hauptschalter aus Fig. 5 nach der Auslösung bei einem Unfall.

Das in den Figuren 1 und 2 gezeigte Ausführungsbeispiel einer Schaltungsanordnung zum Einsatz in einem erfindungsgemäßen Fortbewegungsmittel, beispielsweise in einem Elektrofahrzeug, weist einen Verbraucherkreis 22 auf, der über zwei Hauptschalter 7 mit einem Akku-Verbund aus mehreren Gruppen von Speicherzellen 24 verbunden werden kann. Die Gruppen von Speicherzellen 24 bestehen jeweils aus mehreren in Reihe geschalteten einzelnen Speicherzellen, wobei die Ausgangsspannung einer jeden Gruppe unterhalb von 50 V bleiben sollte. Geht man davon aus, dass Lithium-Ionen-Zellen mit jeweils 3,6 V verwendet werden, ergibt eine Gruppe 24 von 13 Zellen jeweils eine Ausgangsspannung von 46,8 V.

In dem hier gezeigten Beispiel sind sieben solcher Gruppen 24 über Trennschalter 1 in Reihe hintereinander geschaltet. Auf den Aufbau der Trennschalter 1 und der Hauptschalter 7 soll später detailliert eingegangen werden. Die an dem Verbraucherkreis anliegende Spannung beträgt etwa 330 V. Wenn höhere Spannungen benötigt werden, können entweder Speicherzellen mit höherer Ausgangsspannung verwendet werden oder es werden über weitere Trennschalter 1 noch mehr Gruppen 24 in Reihe geschaltet.

Es ist ein Gasgenerator 23 vorgesehen, der zwei Ausgänge aufweist, wobei an jedem Ausgang ein Schaltrohr 3 mit dem Gasgenerator 23 verbunden ist. Die Trennschalter 1 werden durch das Schaltrohr 3 mit Kontaktringen 4 (siehe Fig. 3) und jeweils einen gasbetriebenen Kontaktbolzen 2, die Hauptschalter 7 ebenfalls durch das Schaltrohr 3 mit Kontaktringen 14, 15, 16 (siehe Fig. 5-6) und einen anders gestalteten Kontaktbolzen 13 gebildet. Auf diese Weise werden auf jeder Seite des Gasgenerators 23 drei Trennschalter 1 und ein Hauptschalter 7 so realisiert, dass alle acht Schalter über den Gasgenerator 23 betätigt werden können.

Weiterhin sind in den Figuren 1 und 2 noch ein Aufprallsensor 26 und eine Steuerung 25 gezeigt. Üblicherweise müssen die Steuerung 25 und der Aufprallsensor 26 nicht unbedingt als Teil der gezeigten Schaltung realisiert werden. So sind beispielsweise in jedem der Personenbeförderung dienenden Fahrzeug heute Airbags vorhanden, die ebenfalls mit Gasgeneratoren ausgestattet sind. Zur Auslösung dieser Airbags wird eine Steuerung verwendet, die ein Signal von einem Aufprallsensor erhält und dieses in ein Aktivierungssignal für die Gasgeneratoren der Airbags umsetzt. Dieses Signal lässt sich auch für die Aktivierung des Gasgenerators 23 in den Figuren 1 und 2 abgreifen. In diesem Fall muss für die Aktivierung des Gasgenerators 23 kein eigens installierter Aufprallsensor und keine eigens installierte Steuerung verwendet werden.

In den Figuren 3 und 4 ist ein Trennschalter 1 im Schnitt detailliert dargestellt. In der Innenfläche des Schaltrohrs 3 sind ringförmige Vertiefungen zur Aufnahme der Kontaktringe 4, 28 vorgesehen. Die Kontaktringe 4, 28 sind in hier nicht gezeigter Weise mit dem Pluspol einer Speicherzelle bzw. mit dem Minuspol einer anderen Speicherzelle verbunden. In der geschlossenen Stellung des Trennschalters 1 (siehe Fig. 3) sind die beiden Kontaktringe 4, 28 über den Kontaktbolzen 2 elektrisch leitend miteinander verbunden.

Der Kontaktring 4 ist etwas stärker ausgeführt als der Kontaktring 28. Gleichzeitig besitzt der Kontaktbolzen 2 im Bereich des Kontaktrings 28 einen entsprechend vergrößerten Durchmesser. Bei einer Bewegung des Kontaktbolzens 2 in Öffnungsrichtung nach rechts muss der Kontaktbolzen 2 durch diese Ausgestaltung nur für ein kurzes Stück die Reibung zu den Kontaktringen 4, 28 überwinden. Nach einer sehr kurzen Strecke kann sich der Kontaktbolzen 2 praktisch ohne Reibungswiderstand weiterbewegen.

In Öffnungsrichtung neben dem Kontaktbolzen 2 ist das Schaltrohr 3 mit einer Sicke 5 versehen. Diese Sicke 5 hat die Aufgabe, den Kontaktbolzen 2 stoppen, wenn er durch den Gasdruck eines Gasgenerators aus seiner in Fig. 3 gezeigten Stellung bewegt wird. Auf diese Weise ergibt sich eine definierte Endstellung für die Kontaktbolzen 2.

In der geöffneten Stellung des Trennschalters 1 nimmt der Kontaktbolzen 2 diese in Fig. 4 gezeigte Endstellung ein. Hier berührt der Kontaktbolzen 2 nicht mehr beide Kontaktringe 4, 28, sondern steht möglicherweise nur noch mit dem rechten Kontaktring 28 in einer jedoch nicht vollflächigen Verbindung. Dadurch ist die Reihenschaltung der beiden Speicherzellen aufgehoben.

Allerdings ist in Fig. 4 nicht der gleiche Trennschalter wie in Fig. 3 gezeigt. In Fig. 4 ist zur Verdeutlichung der unterschiedlichen Gasdurchtrittsöffnungen 6 ein Kontaktbolzen gezeigt, dessen Position weiter von dem Gasgenerator entfernt ist als der Kontaktbolzen aus Fig. 3.

Es ist deutlich zu erkennen, dass die Gasdurchtrittsöffnung des Kontaktbolzens in Fig. 3 größer als die des Kontaktbolzens in Fig. 4 ist. Dadurch ist die dem Gasdruck entgegen stehende Stirnfläche des Kontaktbolzens in Fig. 3 kleiner als die des Kontaktbolzens in Fig. 4. Durch die Gasdurchtrittsöffnung in einem Kontaktbolzen tritt also nur ein Teil des an der Stirnfläche anstehenden Gases hindurch.

Das führt zu einem Druckabfall auf der gegenüberliegenden Seite des Kontaktbolzens. Deshalb steht an dem nächsten Kontaktbolzen in der Reihe ein geringerer Gasdruck an. Um aber die durch den Gasdruck generierte Schubkraft auch bei diesem Kontaktbolzen über einem bestimmten Betrag zu halten, ist die Angriffsfläche an der Stirnseite bei diesem Kontaktbolzen größer und dadurch der Querschnitt der Gasdurchtrittsöffnung geringer.

In den Figuren 5 und 6 ist ein Ausführungsbeispiel eines Hauptschalter 7 mit einem Linearantrieb 8 für dessen Betätigung gezeigt. Der Linearantrieb 8 ist hier als Schrittmotor ausgebildet, durch den eine Schubstange 11 entlang der Drehachse des Schrittmotors linear verschoben werden kann. Der Schrittmotor besitzt einen ortsfest in dem Antriebsgehäuse montierten Stator 9 und einen innerhalb des Stators 9 drehbar gelagerten Rotor 10. Konzentrisch zur Drehachse des Rotors 10 ist eine Gewindemutter 17 vorgesehen, die drehfest mit dem Rotor 10 verbunden ist, aber entlang der Drehachse des Rotors 10 verschiebbar gelagert ist.

Ebenfalls konzentrisch zur Drehachse des Rotors 10 ist eine Schubstange 11 vorgesehen, die so gelagert ist, dass sie entlang der Drehachse verschiebbar ist, aber an der Drehung des Rotors 10 und der drehfest damit verbundenen Gewindemutter 17 nicht teilnimmt. Die Schubstang 11 ist im Bereich der Gewindemutter 17 mit einem Außengewinde versehen, welches in Wirkkontakt mit dem Innengewinde der Gewindemutter 17 steht.

An ihrem dem Hauptschalter 7 gegenüberliegenden Ende ist die Schubstange 11 mit einem Schubstangenflansch 20 versehen. Dieser ragt in ein Federgehäuse, welches ortsfest zu dem Antriebsgehäuse montiert ist. Zwischen dem Schubstangenflansch 20 und der dem Antriebsgehäuse zugewandten Innenwand des Federgehäuses befindet sich die Feder 21, die den Schubstangenflansch 20 leicht gegen die dem Antriebsgehäuse gegenüberliegende Innenwand des Federgehäuses vorspannt.

Mit der Gewindemutter 17 ist der rund Mutterflansch 18 verbunden, der sich in einer entsprechenden Ausnehmung des Antriebsgehäuses befindet. Neben der Ausnehmung für den Mutterflansch 18 ist an dem Antriebsgehäuse ein Solenoid 19 befestigt. Dieses Solenoid 19 ist mit einem Sperrhebel versehen, der dann, wenn das Solenoid 19 bestromt wird, den Mutterflansch 18 sperrt und die Gewindemutter 17 auf diese Weise an einer Verschiebung in Richtung der Drehachse des Rotors 10 hindert.

Der Hauptschalter 7 ist so aufgebaut, dass innerhalb des fest montierten Schaltrohrs 3 der Kontaktbolzen 13 verschieblich gelagert ist. Der Kontaktbolzen 13 ist als Hohlzylinder ausgebildet, der an seiner der Schubstange 11 abgewandten Stirnfläche geschlossen ist. An seiner offenen Seite ist er mit der Schubstange 11 über eine Sollbruchstelle 12 verbunden.

Die Sollbruchstelle 12 ist in der Zeichnung nicht explizit ausgeführt, eine mögliche Ausführungsform soll im Folgenden aber erläutert werden. Die Sollbruchstelle 12 ist vorzugsweise als eigenes Bauteil ausgeführt. Sie weist einen inneren Ring auf, der mit der Schubstange 11 verbunden wird. Ebenso weist sie einen äußeren Ring auf, der mit dem offenen Rand des Hohlzylinders des Kontaktbolzens 13 verbunden wird. Der innere und der äußere Rand sind über drei sternförmig angeordnete Strahlen mit einander verbunden.

Die Strahlen sind so ausgeführt, dass sie dann abreißen, wenn zwischen dem inneren und dem äußeren Ring eine vorbestimmte Kraft wirkt. Die Strahlen bilden deshalb die eigentliche Sollbruchstelle aus.

Das Schaltrohr 3 weist in seiner Innenwand drei ringförmige Vertiefungen auf, in die die Kontaktringe 14, 15 und 16 eingesetzt sind. Der linke Kontaktring 14 steht dabei in Kontakt mit den Speicherzellen 24, der Mittlere 15 mit dem Verbraucherkreis 22 und der Rechte 16 mit der Masse. Der Kontaktbolzen 13 ist so ausgestaltet, dass er jeweils zwei Kontaktringe elektrisch mit einander verbinden kann.

Zwischen dem linken 14 und dem mittleren Kontaktring 15, dicht neben dem mittleren Kontaktring 15 sind die Gasabströmöffnungen 27 vorgeshen, durch die das von dem Gasgenerator 23 erzeugte Gas ausströmen kann, sobald sich der Kontaktbolzen 13 in der in Fig. 6 gezeigten Position befindet.

Im Folgenden soll nun die Funktion der Erfindung anhand eines Elektrofahrzeugs erläutert werden. In der hier nicht gezeigten Ruhestellung des Elektrofahrzeugs nehmen die beiden Hauptschalter 7 eine Position ein, in der die Kontaktbolzen13 ausschließlich den mittleren Kontaktring 15 kontaktieren. An dem Verbraucherkreis 22 liegt deshalb keine Spannung an.

Das Solenoid 19 eines jeden Hauptschalters 7 befindet sich in abgesenkter Stellung, so dass der Mutterflansch 18 nicht blockiert ist. In dieser hier nicht gezeigten Stellung wirkt durch die Feder 21 jedoch keine Kraft auf die Schubstange 11, da der Schubstangenflansch 20 an der rechten Seitenwand des Federgehäuses anliegt.

Die Trennschalter 1 befinden sich alle in der in Fig. 1 gezeigten Stellung. Dabei kontaktieren sie gleichzeitig beide Kontaktringe 4, 28. Das bedeutet, dass alle Gruppen von Speicherzellen 24 mit einander verbunden sind, also die volle Spannung zur Verfügung stehen würde. Diese Spannung liegt jedoch noch nicht am Verbraucherkreis 22 an.

Wird nun der Zündschlüssel in das Zündschloss eingesteckt, wird das Solenoid 19 über die 12 V-Bordbatterie bestromt und verfährt in seine Sperrstellung wie sie in den Figu-ren 5 und 6 gezeigt ist. Nun ist auch der Linearrmotor 8 mit dem Bordnetz verbunden.

Wird der Zündschlüssel gedreht, wird der Linearmotor 8 so bestromt, dass der Rotor 10 um eine vorbestimmte Anzahl von Schritten dreht. Dabei wird die Schubstange 11 in die in Fig. 5 gezeigte Betriebsstellung verschoben. In dieser Stellung verbindet der Kontaktbolzen 13 nun den Kontaktring 14 mit Anschluss an die Speicherzellen 24 und den Kontaktring 15 mit Anschluss an den Verbraucherkreis 22. In dieser Betriebsstellung wird der Verbraucherkreis 22 mit Spannung versorgt. Die Steuerungen des Verbraucherkreises 22 sollen hier nicht weiter erläutert werden.

Beim Abstellen des Elektrofahrzeugs wird beim Zurückdrehen des Zündschlüssels der Linearmotor 8 so bestromt, dass der Rotor 10 in Öffnungsrichtung dreht. Dabei werden die Schubstange 11 und der Kontaktbolzen 13 wieder in die hier nicht gezeigte Ruhestellung geschoben. Der Hauptschalter 7 befindet sich wieder in seiner Offen-Stellung, in der der Verbraucherkreis 22 nicht mit den Speicherzellen 24 verbunden ist und daher nicht mit Spannung versorgt wird. Beim Abziehen des Zündschlüssels fällt das Solenoid 19 in seine Nicht-Sperr-Stellung zurück.

Sollte die 12 V-Bordbatterie während des Betriebs des Elektrofahrzeugs einmal aus beliebigem Grund ausfallen, wäre es nicht mehr möglich die Speicherzellen 24 von dem Verbraucherkreis 22 zu trennen, da der Linearantrieb 8 nicht mehr bestromt werden kann. Für diese Situation sind die Feder 21 und das Solenoid 19 vorgesehen. Ausgehend von der in Fig. 5 gezeigten Betriebsstellung fällt bei einem Ausfall der 12 V-Bordspannung das Solenoid 19 ab und der Sperrhebel bewegt sich in seine Freigabestellung.

Ausgehend von der in Fig. 5 gezeigten Betriebsstellung wirkt nun die Kraft der Feder 21 über den Schubstangenflansch 20 auf die Schubstange 11 und verschiebt diese zusammen mit der Gewindemutter 17 und dem Kontaktbolzen 13 nach rechts bis der Schubstangenflansch 20 an der rechten Innenwand des Federgehäuses anliegt. Der Hauptschalter 7 befindet sich nun in der nicht dargestellten Offen-Stellung wie sie weiter oben bereits beschrieben wurde. Die Verbindung zwischen den Speicherzellen 24 und dem Verbraucherkreis 22 ist folglich unterbrochen.

Sobald eine Reparatur durchgeführt ist, kann das Elektrofahrzeug wieder in Betrieb gesetzt werden. Beim Einstecken des Zündschlüssels in das Zündschloss kann der Sperrhebel des Solenoids 19 nicht in seine Sperrstellung bewegt werden, da er von dem Mutterflansch 18 daran gehindert wird. Die hier nicht gezeigte Steuerung bestromt den Linearntrieb 8 deshalb in Öffnungsrichtung. Da die Schubstange 11 nicht weiter nach rechts verschoben werden kann, wird die Gewindemutter 17 nach links zurück in den Rotor 10 gedrückt. Nach Erreichen der normalen Stellung der Gewindemutter 17, wie sie in den Figu-ren 5 und 6 dargestellt ist, kann der Sperrhebel des Solenoids 19 nun wieder in seine Sperrstellung rücken und das Elektrofahrzeug ist wieder startklar. Der Hauptschalter 7 kann durch eine Bestromung des Linearmotors 8 in Schließrichtung wieder in seine in Fig. 5 gezeigte Betriebsstellung gebracht werden.

Wird das Elektrofahrzeug in einen Unfall verwickelt, soll der Verbraucherkreis 22 sehr schnell von den Speicherzellen 24 getrennt werden. Gleichzeitig sollen aber auch die Gruppen von Speicherzellen von einander getrennt werden, damit nur noch Spannungen auftreten können, die für Menschen ungefährlich sind.

Wiederum ausgehend von der in Fig. 5 gezeigten Betriebsstellung der beiden Hauptschalter 7 wird über einen Aufprallsensor 26 und eine Steuerung 25 der Gasgenerator 23 in der Mitte zwischen den beiden Schaltrohren 3 gezündet (siehe Fig. 1). Das entstehende Gas drückt die Kontaktbolzen 2 der beidseitig des Gasgenerators 23 vorgesehenen Trennschalter 1 in die in Fig. 4 gezeigte Offen-Stellung. Da von jedem Kontaktbolzen 2 nun nur noch einer der Kontaktringe kontaktiert wird, besteht keine Verbindung zwischen den einzelnen Gruppen von Speicherzellen 24 mehr. In dem hier geschilderten Fall können folglich nur noch Spannungen von ca. 46,8 V auf elektrisch leitende Teile des Elektrofahrzeugs übertragen werden. Damit besteht für Menschen keine Gefahr mehr.

Da die Kontaktbolzen 2 der Trennschalter 1 alle Gasdurchtrittsöffnungen 6 aufweisen, entsteht auch vor den Kontaktbolzen 13 der beiden Hauptschalter 7 noch genügend Druck um hier wirksam zu werden. Dadurch bricht die Sollbruchstelle 12 und der Kontaktbolzen 13 wird nach recht gedrückt bis er an der dem Linearantrieb 8 zugewandten Seitenwand des Schaltergehäuses anliegt. Diese Stellung des Hauptschalters 7 ist in Fig. 6 gezeigt. Damit der Innendruck nicht zu einer Explosion des Schaltrohres 3 führt, sind zwischen dem linken Kontaktring 14 und dem mittleren Kontaktring 15 Gasabströmöffnungen 27 vorgesehen, die erst richtig frei werden, wenn sich der Kontaktbolzen vollständig in der gezeigten Stellung befindet.

Der Kontaktbolzen 13 stellt in Fig. 6 eine Verbindung zwischen dem Kontaktring 15 mit Anschluss an den Verbraucherkreis 22 und dem Kontaktring 16 mit Anschluss zur Masse her. Auf diese Weise kann bei einem Unfall nicht nur der Verbraucherkreis von den Speicherzellen getrennt, sondern auch noch entladen werden. In dem in den Figuren 1 und 2 gezeigten Ausführungsbeispiel sind zwei Hauptschalter 7 vorgesehen, wobei der Kontaktring 15 des einen Hauptschalters mit dem Plus-Anschluss des Verbraucherkreises 22 und der Kontaktring 15 des anderen Hauptschalters mit dem Minus-Anschluss des Verbraucherkreise 22 verbunden ist. In diesem Fall wird bei einem Unfall sowohl der Minus-Anschluss als auch der Plus-Anschluss des Verbraucherkreises auf Masse gelegt.

### Bezugszeichenliste:

- 1: Trennschalter
- 2: Gasdruck getriebener Kontaktbolzen
- 3: Schaltrohr
- 4: erster Kontaktring
- 5: Stopp-Sicke
- 6: Gasdurchtrittsöffnung
- 7: Hauptschalter
- 8: Linearantrieb
- 9: Rotor
- 10: Stator
- 11: Schubstange
- 12: Sollbruchstelle
- 13: Kontaktbolzen des Hauptschalters
- 14: Kontaktring mit Anschluss an die Speicherzellen
- 15: Kontaktring mit Anschluss an den Verbraucherkreis
- 16: Kontaktring mit Anschluss an Masse
- 17: Sechskantmutter
- 18: runder Mutterflansch
- 19: Solenoid mit Sperrhebel
- 20: Schubstangenflansch
- 21: Feder
- 22: Verbraucherkreise
- 23: Gasgenerator
- 24: Speicherzellen bzw. Gruppen von Speicherzellen
- 25: Steuerung
- 26: Aufprallsensor
- 27: Gasabströmöffnung
- 28: zweiter Kontaktring

## Patentansprüche

1. Elektrisches System, mit einem Verbraucherkreis (22) und mehreren in Reihe geschalteten Speicher-/Wandlerzellen (24) zur Versorgung des Verbraucherkreises (22), sowie mit einem Ereignissensor (26), **dadurch gekennzeichnet, dass** zwischen in Reihe geschalteten Speicher-/Wandlerzellen (24) im Normalbetrieb des elektrischen Systems geschlossene Trennschalter (1) vorgesehen sind, die so ausgeführt und/oder angeordnet sind, dass sie bei Auslösung des Ereignissensors (26) geöffnet werden, wobei ein Gasgenerator (23) vorgesehen ist, der über den Ereignissensor (26) auslösbar ist, wobei die Trennschalter (1) durch den von dem Gasgenerator (23) erzeugten Gasdruck von der geschlossenen in die offene Stellung bringbar sind.

2. Elektrisches System nach Anspruch 1, **dadurch gekennzeichnet, dass** sich die Trennschalter (1) zwischen Gruppen von Speicher-/Wandlerzellen (24) befinden, die so zusammengefasst sind, dass jede Gruppe eine für den Menschen nicht schädliche Spannung abgibt.

3. Elektrisches System nach einem der Ansprüche 1 bis 2, **dadurch gekennzeichnet, dass** zwischen den in Reihe geschalteten Speicher-/Wandlerzellen (24) und dem Verbraucherkreis (22) wenigstens ein zusätzlicher Trennschalter (7) vorgesehen ist, der sich im Normalbetrieb des elektrischen Systems in einer geschlossenen Stellung befindet.

4. Elektrisches System nach Anspruch 3, **dadurch gekennzeichnet, dass** der wenigstens eine zusätzliche Trennschalter mit einem Hauptschalter (7) kombiniert ist, der sich nach Auslösen des Ereignissensors (26) in einer Stellung befindet, in der der Verbraucherkreis (22) mit der Masse (16) eines elektrisch angetriebenen Fortbewegungsmittels kurzgeschlossen ist.

5. Elektrisches System nach einem der Ansprüche 1 bis 4, **dadurch gekennzeichnet, dass** die Trennschalter (1) einen Kontaktbolzen (2) aufweisen, der in einer Hülse (3) mit wenigstens zwei Kontaktringen (4, 28) bewegbar ist, wobei ein Kontaktring mit dem Minuspol einer Speicher-/Wandlerzelle (24) und der andere Kontaktring mit dem Pluspol einer anderen Speicher-/Wandlerzelle (24) in Verbindung steht.

6. Elektrisches System nach Anspruch 5, **dadurch gekennzeichnet, dass** die Hülsen mehrerer Trennschalter (1) zu einem Schaltrohr (3) verbunden sind, wobei der Gasgenerator (23) an einem Ende des Schaltrohrs (3) vorgesehen ist.

7. Elektrisches System nach Anspruch 6, **dadurch gekennzeichnet, dass** das Schaltrohr (3) zwischen den Trennschaltern (1) Einkerbungen aufweist.

8. Elektrisches System nach einem der Ansprüche 6 bis 7, **dadurch gekennzeichnet, dass** die Kontaktbolzen (2) durchgehende Gasdurchtrittsöffnungen (6) konzentrisch oder parallel zu ihrer Mittellängsachse aufweisen, wobei der Querschnitt der Gasdurchtrittsöffnungen (6) bei einem Kontaktbolzen mit größerem Abstand von dem Gasgenerator (23) kleiner als bei einem Kontaktbolzen mit geringerem Abstand zu dem Gasgenerator (23) ist.

9. Elektrisches System nach einem der Ansprüche 6 bis 8 in einem elektrisch angetriebenen Fortbewegungsmittel, **gekennzeichnet, durch** folgende Merkmale:
• mit einem Gasgenerator (23) sind zwei Schaltrohre (3) verbunden
• in jedem Schaltrohr (3) ist eine Vielzahl von Kontaktbolzen (2) vorgesehen
• die Schaltrohre (3) sind mit je einem Hauptschalter (7) an dem dem Gasgenerator (23) gegenüberliegenden Ende versehen
• jeder Hauptschalter (7) weist einen Kontaktbolzen (13) und drei Kontaktringe (14; 15; 16) des Schaltrohrs (3) auf, wobei einer der Kontaktringe (14) mit dem Minuspol bzw. mit dem Pluspol einer in Reihe geschalteten Speicher-/Wandlerzelle, der zweite der Kontaktringe (15) mit dem Minuspol bzw. dem Pluspol des Verbraucherkreises und der dritte der Kontaktring (16) jeweils mit der Masse des Fortbewegungsmittels verbunden sind.

## Claims

1. An electrical system having a load circuit (22) and a plurality of storage/converter cells (24), which are connected in series, for supplying the load circuit (22), and also having an event sensor (26), **characterized in that** disconnect switches (1), which are closed in normal operation of the electrical system, are provided between storage/converter cells (24) that are connected in series, which disconnect switches are realized and/or arranged such that they are opened in the event of triggering of the event sensor (26), wherein a gas generator (23) is provided which can be triggered by means of the event sensor (26), wherein the disconnect switch (1) can be brought from the closed into the open position by means of the gas pressure generated by the gas generator (23).

2. The electrical system according to Claim 1, **characterized in that** the disconnect switches (1) are located between groups of storage/converter cells (24), which are combined such that each group outputs a voltage that is not hazardous for humans.

3. The electrical system according to either of Claims 1 and 2, **characterized in that** at least one additional disconnect switch (7) is provided between the storage/converter cells (24), which are connected in series, and the load circuit (22), which additional disconnect switch is in a closed position in normal operation of the electrical system.

4. The electrical system according to Claim 3, **characterized in that** the at least one additional disconnect switch is combined with a main switch (7) which, following triggering of the event sensor (26), is in a position in which the load circuit (22) is short-circuited with the chassis ground (16) of an electrically driven means of locomotion.

5. The electrical system according to any one of Claims 1 to 4, **characterized in that** the disconnect switches (1) have a contact stud (2) which can be moved in a bush (3) having at least two contact rings (4, 28), wherein one contact ring is connected to the negative pole of a storage/converter cell (24) and the other contact ring is connected to the positive pole of a different storage/converter cell (24).

6. The electrical system according to Claim 5, **characterized in that** the bushes of a plurality of disconnect switches (1) are connected to form a contact tube (3), wherein the gas generator (23) is provided at one end of the contact tube (3).

7. The electrical system according to Claim 6, **characterized in that** the contact tube (3) has notches between the disconnect switches (1).

8. The electrical system according to either of Claims 6 and 7, **characterized in that** the contact studs (2) have continuous gas outlet openings (6) concentrically or parallel to their central longitudinal axis, wherein the cross section of the gas outlet openings (6) is smaller in the case of a contact stud with a larger distance from the gas generator (23) than in the case of a contact stud with a smaller distance from the gas generator (23).

9. The electrical system according to any one of Claims 6 to 8 in an electrically driven means of locomotion, **characterized by** the following features:
• two contact tubes (3) are connected to a gas generator (23)
• a multiplicity of contact studs (2) is provided in each contact tube (3)
• the contact tubes (3) are provided with one main switch (7) in each case at the end opposite the gas generator (23)
• each main switch (7) has a contact stud (13) and three contact rings (14; 15; 16) of the contact tube (3), wherein one of the contact rings (14) is connected to the positive pole of a storage/converter cell, which is connected in series, the second of the contact rings (15) is connected to the negative pole or the positive pole of the load circuit and the third of the contact rings (16) in each case is connected to the chassis ground of the means of locomotion.

## Revendications

1. Système électrique, avec un circuit consommateur (22) et plusieurs cellules de stockage / de transduction (24) connectées en série pour l'alimentation du circuit consommateur (22), ainsi qu'un capteur d'évènements (26), **caractérisé en ce qu'**entre les cellules de stockage / de transduction (24) connectées en série sont prévus des disjoncteurs (1) en position fermée lors du fonctionnement normal du système électrique, qui sont réalisés et / ou disposés d'une manière telle qu'ils sont ouverts lors du déclenchement du capteur d'évènements (26), dans lequel un générateur de gaz (23) est prévu qui peut être déclenché par l'intermédiaire du capteur d'évènements (26), dans lequel les disjoncteurs (1) peuvent être amenés de la position fermée à la position ouverte par la pression de gaz produite par le générateur de gaz (23).

2. Système électrique selon la revendication 1, **caractérisé en ce que** les disjoncteurs (1) se trouvent entre des groupes de cellules de stockage / de transduction (24) qui sont regroupés d'une manière telle que chaque groupe émet une tension non dangereuse pour l'homme.

3. Système électrique selon l'une des revendications 1 à 2, **caractérisé en ce qu'**entre les cellules de stockage / de transduction (24) connectées en série et le circuit consommateur (22) est prévu au moins un disjoncteur (7) supplémentaire qui se trouve en position fermée lors du fonctionnement normal du système électrique.

4. Système électrique selon la revendication 3, **caractérisé en ce que** le au moins un disjoncteur supplémentaire est combiné à un interrupteur général (7) qui, après déclenchement du capteur d'évènements (26) se trouve dans une position dans laquelle le circuit consommateur (22) est court-circuité à la masse (16) d'un moyen de transport à propulsion électrique.

5. Système électrique selon l'une des revendications 1 à 4, **caractérisé en ce que** les disjoncteurs (1) présentent un boulon de contact (2) qui est mobile dans une douille (3) avec au moins deux bagues de contact (4, 28), dans lequel une bague de contact est en liaison avec le pôle négatif d'une cellule de stockage / de transduction (24) et l'autre bague de contact avec le pôle positif d'une autre cellule de stockage / de transduction (24).

6. Système électrique selon la revendication 5, **caractérisé en ce que** les douilles de plusieurs disjoncteurs (1) sont reliées à un tube commutateur (3), dans lequel le générateur de gaz (23) est prévu à une extrémité du tube commutateur (3).

7. Système électrique selon la revendication 6, **caractérisé en ce que** le tube commutateur (3) présente des encoches entre les disjoncteurs (1).

8. Système électrique selon l'une des revendications 6 à 7, **caractérisé en ce que** les boulons de contact (2) présentent des ouvertures de passage du gaz continues (6) concentriquement ou parallèlement à leur axe médian longitudinal, dans lequel la section transversale des ouvertures de passage du gaz (6) dans un boulon de contact plus éloigné du générateur de gaz (23) est plus petite que dans un boulon de contact plus proche du générateur de gaz (23).

9. Système électrique selon l'une des revendications 6 à 8 dans un moyen de transport à propulsion électrique, **caractérisé par** les dispositions suivantes :
• deux tubes commutateurs (3) sont reliés à un générateur de gaz (23)
• dans chaque tube commutateur (3) est prévue une pluralité de boulons de contact (2)
• les tubes commutateurs (3) sont dotés chacun d'un interrupteur général (7) à l'extrémité opposée au générateur de gaz (23)
• chaque interrupteur général (7) présente un boulon de contact (13) et trois bagues de contact (14 ; 15 ; 16) du tube commutateur (3), dans lequel l'une des bagues de contact (14) est reliée au pôle négatif resp. au pôle positif d'une cellule de stockage / de transduction connectée en série, la deuxième des bagues de contact (15) est reliée au pôle négatif resp. au pôle positif du circuit consommateur et la troisième des bagues de contact (16) est reliée à chaque fois à la masse du moyen de transport.
